# FASCICULE DE BREVET EUROPEEN

(11) **EP 2 147 270 B1**
(45) Date de publication et mention de la délivrance du brevet: **06.11.2019**
(21) Numéro de dépôt: 08805696.5
(22) Date de dépôt: 23.04.2008
(51) Int. Cl.: F25J 3/02

(54) **PROCÉDÉ ET APPAREIL DE SÉPARATION D'UN MÉLANGE D'HYDROGÈNE, DE MÉTHANE ET DE MONOXYDE DE CARBONE PAR DISTILLATION CRYOGÉNIQUE**
VERFAHREN UND VORRICHTUNG ZUR TRENNUNG EINER MISCHUNG AUS WASSERSTOFF, METHAN UND KOHLENMONOXID DURCH KRYOGENE DESTILLATION
METHOD AND DEVICE FOR SEPARATING A MIXTURE OF HYDROGEN, METHANE AND CARBON MONOXIDE BY CRYOGENIC DISTILLATION

(30) Priorité: 04.05.2007 FR 0754859
(43) Date de publication de la demande: 27.01.2010
(73) Titulaire: L'Air Liquide Société Anonyme pour l'Etude et l'Exploitation des Procédés Georges Claude, 75007 Paris (FR)
(72) Inventeur: BILLY, Jean, F-94420 Le Plessis Trevise (FR); HERNANDEZ, Antoine, F-94420 Le Plessis Trevise (FR); KHY, Marie-Khuny, F-200071 Shanghai (FR)
(74) Mandataire: Mercey, Fiona Susan
(86) Numéro de dépôt international: PCT/FR2008/050742
(87) Numéro de publication internationale: WO 2008/148971

(56) Documents cités:
- WO-A-2007/018505
- WO-A-2008/113494
- DE-A1- 2 030 740
- JP-A- 4 139 374
- US-A- 4 488 890
- US-A- 5 133 793
- US-A- 5 295 356
- US-A- 6 098 424

## Description

La présente invention est relative à un procédé et à un appareil de séparation d'un mélange d'hydrogène, de méthane et de monoxyde de carbone par distillation cryogénique. En particulier elle concerne un procédé pour la production d'un mélange de H₂/CO contenant une faible teneur de CH₄, avec production combinée de CH₄ sous forme liquide.
Les unités de production de monoxyde de carbone et d'hydrogène peuvent être séparées en deux parties :
- ***génération du gaz de synthèse*** (mélange contenant H₂, CO, CH₄, CO₂, Ar et N₂ essentiellement). Parmi les diverses voies industrielles de production de gaz de synthèse, le reformage à la vapeur d'eau est la plus importante. La conception de cette unité, qui comprend un four, est basée sur les productions en CO et hydrogène requises.

Cependant celle à base de gazéification de charbon peut présenter de nombreux avantages quant à ces coûts opératoires et semble se développer de plus en plus notamment dans un pays comme la Chine. La conception de cette unité qui comprend un réacteur de gazéification du charbon avec de l'oxygène est basée sur les productions en CO et hydrogène requises.
- ***purification du gaz de synthèse.*** On retrouve :
- une unité de lavage à un solvant liquide pour éliminer la plus grande partie des gaz acides contenus dans le gaz de synthèse
- une unité d'épuration sur lit d'adsorbants.
- une unité de séparation par voie cryogénique dite boite froide pour la production de CO et/ou hydrogène et/ou d'un mélange de monoxyde de carbone et d'hydrogène dit oxogaz avec un rapport défini de H₂/CO.

Généralement le gaz de synthèse comprend un mélange à haute pression (entre 15 et 60 bar) contenant les composés suivants : H₂, CO, CH₄, N₂, Ar.

Pour la séparation par voie cryogénique d'un mélange contenant de l'hydrogène, du monoxyde de carbone et du méthane, deux grandes familles de procédés sont connues : le lavage au méthane et la condensation partielle.

Un des avantages du lavage au méthane est qu'il permet la production d'hydrogène sous pression avec une bonne pureté, dont la teneur en CO peut aller de 0.5% mol à quelques ppm. Cependant par ce type de procédé au lavage au méthane, la teneur résiduaire en CH₄ ne peut descendre en dessous généralement de 1% mol.

Dans certains cas où l'on souhaite produire de l'hydrogène ou un mélange de H₂/C0 contenant moins de 1% mol de CH₄ (notamment pour la production de MeOH), la seule alternative est un procédé par condensation partielle où le gaz de synthèse est refroidie jusqu'à un niveau de température de l'ordre de -186°C afin d'atteindre un équilibre thermodynamique qui permette d'abaisser la teneur en CH₄ dans le mélange gazeux Hz/CO en dessous de 1% mol.

Atteindre ce niveau de température est coûteuse en énergie au niveau du compresseur de cycle.

L'idée mise en avant dans cette proposition d'invention permettrait d'abaisser l'énergie de séparation (donc l'énergie à fournir au niveau du compresseur de cycle) de façon conséquente.

US-A-4488890 et US-A-6098424 proposent des procédés avec une colonne de lavage au monoxyde de carbone liquide dans lesquels substantiellement toutes les frigories sont produites par un cycle de monoxyde de carbone.

Dans le cadre d'une production d'un mélange d'hydrogène et de CO contenant une faible teneur en CH₄ (généralement inférieure à 1 % mol.), l'idée est de refroidir le gaz de synthèse à un niveau de température proche de -167°C (donc 20° plus chaud que dans un schéma à condensation partielle), la phase vapeur étant traitée dans une colonne de lavage au CO où on injecte du CO liquide en tête de colonne.

WO2008/113494 forme partie de l'état de l'art pour ce qui concerne la nouveauté et divulgue un procédé selon la revendication 1 sauf que le cycle de réfrigération ne comprend pas deux étapes de vaporisation à des pressions différentes.

Selon un objet de l'invention, il est prévu un procédé de séparation selon la revendication 1.

Selon d'autres aspects facultatifs :
- le gaz prélevé en tête de la colonne de lavage est un mélange de H2 et de CO contenant moins de 1 % mol/ de CH4 ;
   - le cycle fermé assure la condensation de tête de la colonne CO/CH₄ ;
- le cycle fermé assure le rebouillage de cuve de la colonne CO/CH₄ et/ou d'une colonne d'épuisement ;
- le cycle fermé apporte au moins une partie de l'énergie de liquéfaction de ce CH₄ ;
- on pressurise au moins une partie du liquide riche en monoxyde de carbone soutiré de la colonne CO/CH₄ au moyen d'une pompe et on envoie au moins une partie du liquide pompé à la colonne de lavage
- au moins deux des températures de la liste suivante diffèrent au plus de 5°C :
   - la température d'entrée du mélange dans la colonne de lavage
   - la température du liquide riche en CO provenant de la colonne CO/CH₄
   - la température du méthane liquide sous-refroidi
Selon un autre aspect de l'invention, il est prévu un appareil de séparation selon la revendication 9.

Selon d'autres aspects facultatifs, l'appareil comprend :
- des moyens pour soutirer du CH₄ sous forme liquide comme produit final ;
- un cycle fermé apportant au moins une partie de l'énergie de liquéfaction de ce CH₄ ;
- une colonne d'épuisement pour épurer le liquide de cuve de la colonne de lavage en amont de la colonne de séparation CO/CH4.
- une pompe reliée à la tête de la colonne CO/CH₄ et à la tête de la colonne de lavage

L'invention sera décrite en plus de détail en se référant aux figures qui montrent des appareils selon l'invention.

Dans la Figure 1, le gaz de synthèse 1 disponible sous haute pression (généralement entre 15 et 60 bars) est refroidi dans l'échangeur principal 3 et partiellement condensé dans la ligne d'échange jusqu'à un niveau de température de l'ordre de -167°C. La phase vapeur est envoyée en cuve d'une colonne de lavage 5 où elle est lavée par du CO liquide 51 injectée en tête de la colonne 5. Ceci qui permet d'abaisser la teneur en CH₄ dans la vapeur 7 produite en tête de colonne de lavage 5 à moins de 1% mol pour pouvoir la traiter après réchauffement dans la ligne d'échange dans une unité de MeOH par exemple.

La phase liquide 11, en cuve de colonne de lavage au CO liquide 5, est très riche en CH₄ et contient également du CO et de l'hydrogène dissous. Ce liquide 11 est envoyé vers la tête d'une colonne d'épuisement 13, ayant un rebouilleur de cuve 15, pour séparer de l'hydrogène et abaisser sa teneur dans le liquide de cuve de colonne de flash 17 afin de réduire la quantité d'hydrogène incondensable lors de la séparation CO et CH₄ dans la colonne 33.

Le gaz de tête 21 de la colonne d'épuisement se réchauffe dans la ligne d'échange 3 et sert de carburant.

Le liquide de cuve 17 de colonne d'épuisement 13 est sous-refroidi par l'échangeur 19 puis est envoyé vers une colonne de séparation CO/CH₄ en deux parties. Une partie 27 est détendue dans la vanne 31 et envoyée dans la partie supérieure de la colonne 33. Le reste 23 est détendu dans la vanne 29, puis chauffé par le chauffage 25 et ensuite envoyé à la partie inférieure de la colonne 33. Le CO est produit sous forme liquide 47 en tête et est envoyée vers des pompes 49 pour remonter sa pression jusqu'au niveau de pression de la colonne de lavage au CO 5. On a donc une boucle interne de CO liquide à travers au moins une pompe cryogénique 49 et une vanne 53 entre la tête de colonne CO/CH₄ 33 et la tête de colonne de lavage au CO 5.

Eventuellement une partie du CO liquide 55 peut être envoyé à travers la vanne 57 au gaz de tête 7 de la colonne de lavage 5 pour former un débit mélangé 9. Ceci permet d'ajuster le rapport CO/H₂ du gaz.

Le CH₄ 39 est produit en cuve de colonne CO/CH₄ 33 sous forme liquide. La colonne CO/CH₄ a un rebouilleur de cuve 37 et un condenseur de tête 35.

Une des possibilités de ce schéma est produire en complément de ce mélange H₂/C0 7 contenant une faible teneur en CH₄, un méthane pur contenant de faibles traces de CO pour pouvoir le commercialiser sous forme de LNG 45.

Ce CH₄ liquide 39 sortie en cuve de colonne CO/CH₄ sera sous-refroidi dans la ligne d'échange 41 avant de l'envoyer vers des stockages pour limiter la production de liquide vaporisé dit 'boil off'. Une vanne 43 permet de court-circuiter la ligne 41.

Eventuellement du gaz de tête 59 de la colonne CO/C0₄ 33 est comprimé dans un compresseur 61 pour former le débit 63, condensé dans la ligne d'échange et envoyé en tête de la colonne de lavage 5 à la place de ou en plus du débit pompé provenant de la pompe 49.

L'énergie de séparation est apportée par un cycle externe fermé. Ce cycle permettra d'apporter également l'énergie de liquéfaction de ce CH₄ 39.

Le gaz utilisé pour le cycle peut être choisi dans la liste N₂, CH₄, O₂, Ar, He, H2.... Le gaz 65 sert à rebouillir la colonne CO/CH₄ et ensuite forme le liquide 67 qui est divisé en deux. Une partie 71 passe à travers la vanne 73 et est envoyée au condenseur de tête 35. Le débit vaporisé dans le condenseur est envoyé en tant que débit 81, 83 au compresseur en série 85, 87, 89. Le débit 91 comprimé dans le compresseur 89 est divisé en deux portions 93, 95 qui sont comprimées en deux compresseurs 97, 99 en parallèle. Les débits comprimés 95, 101 sont réunis pour former un débit 103 qui est divisé en deux. Une partie 105 est partiellement refroidie dans la ligne d'échange 3 avant d'être divisée en deux. Une fraction 109 est détendue à une température intermédiaire dans la turbine 111 et le débit détendu 113 est renvoyé au débit 81 à un niveau de température intermédiaire de la ligne d'échange 3. L'autre fraction est envoyée à la turbine 115 à un niveau de température plus bas que la température de refroidissement du 109 de la ligne d'échange 3 et rejoint le débit 81 en amont de la ligne d'échange 3. Le débit 107 se refroidit complètement dans la ligne d'échange 3 et est envoyé en tant que débit 65 rebouillir la colonne CO/CH4.

La vaporisation des débits 77, 81 dans l'échangeur 3 à deux pressions différentes permet d'optimiser l'échange de chaleur.

Dans la Figure 2, le gaz de synthèse 1 disponible sous haute pression (généralement entre 15 et 60 bars) contient 15% mol. de méthane. Il est divisé en deux, une partie lA étant refroidie dans l'échangeur principal 3 et le reste 1B contournant l'échangeur principal avant d'être remélangé avec le débit lA et envoyé au rebouilleur de cuve 37 de la colonne CO/CH₄ 33 comme le débit 3 encerclé. Le débit 4 encerclé refroidi dans le rebouilleur de cuve est renvoyé à un niveau intermédiaire de l'échangeur principal 3 et partiellement condensé dans la ligne d'échange jusqu'à un niveau de température de l'ordre de -167°C. Il est envoyé en cuve d'une colonne de lavage 5 où il est lavé par du CO liquide 51 injectée en tête de la colonne 5. Ceci permet d'abaisser la teneur en CH₄ dans la vapeur 7 produite en tête de colonne de lavage 5 à moins de 1% mol. pour pouvoir la traiter après réchauffement dans la ligne d'échange dans une unité de Me0H par exemple.

La phase liquide 11, en cuve de colonne de lavage au CO liquide 5, est très riche en CH₄ et contient également du CO et de l'hydrogène dissous. Ce liquide 11 est envoyé vers la tête d'une colonne d'épuisement 13, ayant un rebouilleur de cuve 15, pour séparer de l'hydrogène et abaisser sa teneur dans le liquide de cuve de colonne de flash 17 afin de réduire la quantité d'hydrogène incondensable lors de la séparation CO et CH₄ dans la colonne 33.

Le gaz de tête 21 de la colonne d'épuisement se réchauffe dans la ligne d'échange 3 et sert de carburant.

Le liquide de cuve 17 de colonne d'épuisement 13 est sous-refroidi par l'échangeur 19 puis est envoyé vers une colonne de séparation CO/CH₄ en deux parties. Une partie 27 est détendue dans la vanne 31 et envoyée dans la partie supérieure de la colonne 33. Le reste 23 est détendu dans la vanne 29, puis chauffé par le chauffage 25 et ensuite envoyé à la partie inférieure de la colonne 33. Le CO est produit sous forme liquide 47 en tête et est envoyée vers des pompes 49 pour remonter sa pression jusqu'au niveau de pression de la colonne de lavage au CO 5. On a donc une boucle interne de CO liquide à travers au moins une pompe cryogénique 49 et une vanne 53 entre la tête de colonne CO/CH₄ 33 et la tête de colonne de lavage au CO 5.

Eventuellement une partie du CO liquide 55 peut être envoyée à travers la vanne 55 au gaz de tête 7 de la colonne de lavage 5 pour former un débit mélangé 9. Ceci permet d'ajuster le rapport CO/H₂ du gaz.

Le CH₄ 39 est produit en cuve de colonne CO/CH₄ 33 sous forme liquide. La colonne CO/CH₄ a un rebouilleur de cuve 37 et un condenseur de tête 35.

Une des possibilités de ce schéma est produire en complément de ce mélange H₂/C0 7 contenant une faible teneur en CH₄, un méthane pur contenant de faibles traces de CO pour pouvoir le commercialiser sous forme de LNG 45.

Ce CH₄ liquide 39 sortie en cuve de colonne CO/CH₄ sera sous-refroidi dans la ligne d'échange 41 avant de l'envoyer vers des stockages pour limiter la production de liquide vaporisé dit 'boa off'. Une vanne 43 permet de court-circuiter la ligne 41.

Eventuellement du gaz de tête 59 de la colonne CO/C0₄ 33 est comprimé dans un compresseur 61 pour former le débit 63, condensé dans la ligne d'échange 3 et envoyé en tête de la colonne de lavage 5 en plus du débit pompé provenant de la pompe 49.

L'énergie de séparation est apportée par un cycle externe fermé. Ce cycle permettra d'apporter également l'énergie de liquéfaction de ce CH₄ 39.

Le gaz utilisé pour le cycle peut être choisi dans la liste N₂, CH₄, 0₂, Ar, He, H₂

Le rebouillage de la colonne d'épuisement 13 est assuré par un débit de gaz de cycle 169. Le débit refroidi 171 est détendu dans une vanne 173 et envoyé au condenseur de tête 35 de la colonne CO/CH₄ 33 en tant que débit 177. Le débit 175 est divisé pour former les débits 177 et 179. Le débit 177 refroidit le condenseur 35. Le débit 179 est envoyé à travers la vanne 181 à l'échangeur 3 où il se réchauffe. Le débit 180 chauffé dans le rebouilleur 35 est mélangé avec les débits 167 et 194 pour devenir le débit 183. Ce débit 183, une fois légèrement réchauffé se mélange avec le débit 179. Le débit mélangé 185 à 10-bars est envoyé aux compresseurs de cycle 85,87 en série et ensuite en partie du compresseur 89. Une partie 169 du débit comprimé en 89 est envoyé à 39 bars au rebouillage de la colonne 13 et le reste 191 est comprimé dans le compresseur 197 à 50 bars pour former le débit 201. Le débit 201 est divisé en deux pour former le débit 203 qui va à travers la vanne 205 à la turbine 211 pour devenir le débit détendu 167. Le débit 202 traverse entièrement l'échangeur 3 et est divisé en trois. Le débit 190 est envoyé à la turbine 211 aussi, le débit 174 est mélangé avec le débit 171 et le débit 186 se réchauffe dans l'échangeur 3 avant d'être mélangé au débit 192 provenant du compresseur 87 pour former un débit mélangé 189. Le débit 189 est envoyé au compresseur 199, se refroidit partiellement dans l'échangeur 3 et est détendu dans la turbine 215 pour former le débit détendu 194.

Le compresseur 197 est couplé à la turbine 211 et le compresseur 199 est couplé à la turbine 215.

La vaporisation des débits 179,186 dans l'échangeur 3 à deux pressions différentes permet d'optimiser l'échange de chaleur.

Dans tout ce document, le terme « en tête de colonne » comprend des positions allant de la tête de la colonne stricto sensu à une position au plus 10 plateaux théoriques en dessous de cette position.

## Revendications

1. Procédé de séparation par distillation cryogénique d'un mélange de hydrogène, de monoxyde de carbone et de méthane dans lequel on refroidit le mélange dans une ligne d'échange (3) et on envoie au moins une partie dans une colonne de lavage au CO liquide (5), on prélève un gaz (7) en tête de la colonne de lavage, on envoie le liquide de cuve (11) de la colonne de lavage, éventuellement après épuration, à une colonne de séparation CO/CH₄ (33), on soutire un liquide riche en CO (47) en tête de la colonne de séparation CO/CH₄, on le pressurise au moins en partie et on en envoie au moins une partie en tête de la colonne de lavage et on soutire un liquide riche en méthane en cuve de la colonne de séparation CO/CH₄ (33) comme produit final, au moins une partie de l'énergie de séparation étant apportée par un cycle fermé (65, 67, 79, 81, 91, 93, 95, 101, 103, 105, 107, 113, 117, 167, 169, 171, 175, 177, 179, 183, 185, 189, 190, 192, 194, 201, 203) avec comme fluide de cycle de l'azote, du méthane, de l'oxygène, de l'argon, de l'hélium ou de l'hydrogène, au moins deux liquides (77,81 ; 179,186) du cycle fermé se vaporisant à au moins deux pressions différentes dans la ligne d'échange.

2. Procédé selon la revendication 1 dans lequel le gaz (7) prélevé en tête de la colonne de lavage (5) est un mélange de H2 et de CO contenant moins de 1 % mol. de CH₄.

3. Procédé selon la revendication 1 ou 2 dans lequel le cycle fermé (65, 67, 79, 81, 91, 93, 95, 101, 103, 105, 107, 113, 117, 167, 169, 171, 175, 177, 179, 183, 185, 189, 190, 192, 194, 201, 203) assure la condensation de tête de la colonne CO/CH₄.

4. Procédé selon la revendication 1,2 ou 3 dans lequel le cycle fermé (65, 67, 79, 81, 91, 93, 95, 101, 103, 105, 107, 113, 117, 167, 169, 171, 175, 177, 179, 183, 185, 189, 190, 192, 194, 201, 203) assure le rebouillage de cuve de la colonne CO/CH₄ et/ou d'une colonne d'épuisement.

5. Procédé selon l'une des revendications précédentes dans lequel le cycle fermé (65, 67, 79, 81, 91, 93, 95, 101, 103, 105, 107, 113, 117, 167, 169, 171, 175, 177, 179, 183, 185, 189, 190, 192, 194, 201, 203) apporte au moins une partie de l'énergie de liquéfaction de ce CH4.

6. Procédé selon l'une des revendications précédentes dans lequel au moins deux des températures de la liste suivante diffèrent au plus de 5°C :
- la température d'entrée du mélange dans la colonne de lavage (5)
- la température du liquide riche en CO (47, 51) provenant de la colonne CO/CH₄
- la température du méthane liquide sous-refroidi (45).

7. Procédé selon l'une des revendications précédentes dans lequel le fluide de cycle est du méthane.

8. Procédé selon l'une des revendications 1 à 6 dans lequel le fluide de cycle est de l'azote.

9. Appareil de séparation par distillation cryogénique d'un mélange de hydrogène, de monoxyde de carbone et de méthane comprenant une colonne de lavage au CO liquide (5), une colonne de séparation CO/CH₄ (33), une ligne d'échange (3) où on refroidit le mélange et des moyens pour envoyer au moins une partie du mélange refroidi à la colonne de lavage, des moyens pour prélever un gaz en tête de la colonne de lavage, des moyens pour envoyer le liquide de cuve de la colonne de lavage, éventuellement après épuration, à la colonne de séparation CO/CH₄, des moyens pour soutirer un liquide riche en CO de la colonne de séparation CO/CH₄, des moyens (49) pour pressuriser au moins une partie du liquide soutiré et des moyens pour envoyer au moins une partie du liquide pressurisé en tête de la colonne de lavage et des moyens pour soutirer un liquide riche en méthane en cuve de la colonne de séparation CO/CH₄ comme produit final et un cycle fermé (65, 67, 79, 81, 91, 93, 95, 101, 103, 105, 107, 113, 117, 167, 169, 171, 175, 177, 179, 183, 185, 189, 190, 192, 194, 201, 203) utilisant comme fluide de cycle de l'azote, du méthane, de l'oxygène, de l'argon, de l'hélium ou de l'hydrogène pour apporter au moins une partie de l'énergie de séparation et capable d'opérer avec au moins deux liquides (77,81 ; 179,186) du cycle fermé se vaporisant à au moins deux pressions différentes dans la ligne d'échange.

10. Appareil selon la revendication 9 comprenant une pompe reliée à la tête de la colonne CO/CH₄ et à la tête de la colonne de lavage.

11. Appareil selon les revendications 9 ou 10 dans lequel le cycle fermé (65,67, 79, 81, 91, 93, 95, 101, 103, 105, 107, 113, 117, 167, 169, 171, 175, 177, 179, 183, 185, 189, 190, 192, 194, 201, 203) apporte au moins une partie de l'énergie de liquéfaction de ce CH4.

12. Appareil selon l'une des revendications 9 à 11 comprenant une colonne d'épuisement (13) pour épurer le liquide de cuve de la colonne de lavage (5) en amont de la colonne de séparation CO/CH₄ (33).

## Patentansprüche

1. Verfahren zur Trennung eines Gemischs aus Wasserstoff, Kohlenmonoxid und Methan durch kryogene Destillation, wobei das Gemisch in einer Austauschleitung (3) abgekühlt wird und mindestens ein Teil in eine Waschsäule mit flüssigem CO (5) geleitet wird, ein Gas (7) am Kopf der Waschsäule entnommen wird, die Sumpfflüssigkeit (11) der Waschsäule, eventuell nach Reinigung, zu einer CO/CH₄-Trennsäule (33) geleitet wird, eine CO-reiche Flüssigkeit (47) am Kopf der CO/CH₄-Trennsäule entnommen wird, diese mindestens teilweise druckbeaufschlagt wird und mindestens ein Teil davon zum Kopf der Waschsäule geleitet wird und eine methanreiche Flüssigkeit im Sumpf der CO/CH₄-Trennsäule (33) als Endprodukt entnommen wird, wobei mindestens ein Teil der Trennenergie durch einen geschlossenen Zyklus (65, 67, 79, 81, 91, 93, 95, 101, 103, 105, 107, 113, 117, 167, 169, 171, 175, 177, 179, 183, 185, 189, 190, 192, 194, 201, 203) mit Stickstoff, Methan, Sauerstoff, Argon, Helium oder Wasserstoff als Zyklusfluid eingebracht wird, wobei mindestens zwei Flüssigkeiten (77,81; 179,186) des geschlossenen Zyklus bei mindestens zwei unterschiedlichen Drucken in der Austauschleitung verdampfen.

2. Verfahren nach Anspruch 1, wobei das am Kopf der Waschsäule (5) abgezogene Gas (7) ein Gemisch aus H2 und CO ist, das mindestens 1 Mol-% CH₄ enthält.

3. Verfahren nach Anspruch 1 oder 2, wobei der geschlossene Zyklus (65, 67, 79, 81, 91, 93, 95, 101, 103, 105, 107, 113, 117, 167, 169, 171, 175, 177, 179, 183, 185, 189, 190, 192, 194, 201, 203) die Kopfkondensierung der CO/CH₄-Säule sicherstellt.

4. Verfahren nach Anspruch 1, 2 oder 3, wobei der geschlossene Zyklus (65, 67, 79, 81, 91, 93, 95, 101, 103, 105, 107, 113, 117, 167, 169, 171, 175, 177, 179, 183, 185, 189, 190, 192, 194, 201, 203) die Sumpfverdampfung der CO/CH₄-Säule und/oder einer Abstreifsäule sicherstellt.

5. Verfahren nach einem der vorstehenden Ansprüche, wobei der geschlossene Zyklus (65, 67, 79, 81, 91, 93, 95, 101, 103, 105, 107, 113, 117, 167, 169, 171, 175, 177, 179, 183, 185, 189, 190, 192, 194, 201, 203) mindestens einen Teil der Verflüssigungsenergie dieses CH4 einbringt.

6. Verfahren nach einem der vorstehenden Ansprüche, wobei sich mindestens zwei der Temperaturen der folgenden Liste um höchstens 5 °C unterscheiden:
- die Eingangstemperatur des Gemisches in der Waschsäule (5)
- die Temperatur der CO-reichen Flüssigkeit (47, 51), die aus der CO/CH₄-Säule stammt
- die Temperatur des unterkühlten flüssigen Methans (45).

7. Verfahren nach einem der vorstehenden Ansprüche, wobei das Zyklusfluid Methan ist.

8. Verfahren nach einem der Ansprüche 1 bis 6, wobei das Zyklusfluid Stickstoff ist.

9. Vorrichtung zur Trennung eines Gemischs aus Wasserstoff, Kohlenmonoxid und Methan durch kryogene Destillation, umfassend eine Waschsäule mit flüssigem CO (5), eine CO/CH₄-Trennsäule (33), eine Austauschleitung (3), wo das Gemisch abgekühlt wird, und Mittel zum Leiten mindestens eines Teils des abgekühlten Gemischs zur Waschsäule, Mittel zum Abziehen eines Gases am Kopf der Waschsäule, Mittel zum Leiten der Sumpfflüssigkeit der Waschsäule, eventuell nach Reinigung, zur CO/CH₄-Trennsäule, Mittel zum Entnehmen einer CO-reichen Flüssigkeit der CO/CH₄-Trennsäule, Mittel (49) zum Druckbeaufschlagen mindestens eines Teils der entnommenen Flüssigkeit und Mittel zum Leiten mindestens eines Teils der druckbeaufschlagten Flüssigkeit zum Kopf der Waschsäule und Mittel zum Entnehmen einer methanreichen Flüssigkeit im Sumpf der CO/CH₄-Trennsäule als Endprodukt und einen geschlossenen Zyklus (65, 67, 79, 81, 91, 93, 95, 101, 103, 105, 107, 113, 117, 167, 169, 171, 175, 177, 179, 183, 185, 189, 190, 192, 194, 201, 203), der Stickstoff, Methan, Sauerstoff, Argon, Helium oder Wasserstoff als Zyklusfluid verwendet, um mindestens einen Teil der Trennenergie einzubringen, und imstande ist, mit mindestens zwei Flüssigkeiten (77,81; 179,186) des geschlossenen Zyklus zu arbeiten, die bei mindestens zwei unterschiedlichen Drucken in der Austauschleitung verdampfen.

10. Vorrichtung nach Anspruch 9, umfassend eine Pumpe, die mit dem Kopf der CO/CH₄-Säule und mit dem Kopf der Waschsäule verbunden ist.

11. Vorrichtung nach einem der Ansprüche 9 oder 10, wobei der geschlossene Zyklus (65, 67, 79, 81, 91, 93, 95, 101, 103, 105, 107, 113, 117, 167, 169, 171, 175, 177, 179, 183, 185, 189, 190, 192, 194, 201, 203) mindestens einen Teil der Verflüssigungsenergie dieses CH4 einbringt.

12. Vorrichtung nach einem der Ansprüche 9 bis 11, umfassend eine Abstreifsäule (13), um die Sumpfflüssigkeit der Waschsäule (5) stromaufwärts der CO/CH₄-Trennsäule (33) zu reinigen.

## Claims

1. Method for separating by cryogenic distillation of a hydrogen, carbon monoxide and methane mixture wherein the mixture is cooled in an exchange line (3) and at least one portion is sent into a liquid CO washing column (5), a gas (7) is removed at the head of the washing column, the sump liquid (11) is sent from the washing column, possibly after purification, to a CO/CH₄ separation column (33), a liquid rich in CO (47) is withdrawn at the head of the CO/CH₄ separation column, it is at least partially pressurised and at least one portion is sent to the head of the washing column and a liquid rich in methane is withdrawn from the sump of the CO/CH₄ separation column (33) as an end product, at least some of the separation energy being rendered by a closed cycle (65, 67, 79, 81, 91, 93, 95, 101, 103, 105, 107, 113, 117, 167, 169, 171, 175, 177, 179, 183, 185, 189, 190, 192, 194, 201, 203) with, as a cycle fluid of nitrogen, methane, oxygen, argon, helium or hydrogen, at least two liquids (77, 81; 179, 186) of the closed cycle being vaporised at at least two different pressures in the exchange line.

2. Method according to claim 1, wherein the gas (7) removed at the head of the washing column (5) is an H2 and CO mixture containing less than 1% mol. of CH₄.

3. Method according to claim 1 or 2, wherein the closed cycle (65, 67, 79, 81, 91, 93, 95, 101, 103, 105, 107, 113, 117, 167, 169, 171, 175, 177, 179, 183, 185, 189, 190, 192, 194, 201, 203) ensures condensation at the head of the CO/CH₄ column.

4. Method according to claim 1, 2 or 3, wherein the closed cycle (65, 67, 79, 81, 91, 93, 95, 101, 103, 105, 107, 113, 117, 167, 169, 171, 175, 177, 179, 183, 185, 189, 190, 192, 194, 201, 203) ensures re-boiling in the sump of the CO/CH₄ column and/or of a stripping column.

5. Method according to any of the preceding claims, wherein the closed cycle (65, 67, 79, 81, 91, 93, 95, 101, 103, 105, 107, 113, 117, 167, 169, 171, 175, 177, 179, 183, 185, 189, 190, 192, 194, 201, 203) renders at least partially the liquefaction energy from this CH4.

6. Method according to any of the preceding claims, wherein at least two of the temperatures from the following list differ by 5°C at most:
- the input temperature of the mixture in the washing column (5)
- the temperature of the liquid rich in CO (47, 51) coming from the CO/CH₄ column
- the temperature of the subcooled liquid methane (45).

7. Method according to any of the preceding claims, wherein the cycle fluid is methane.

8. Method according to any of claims 1 to 6, wherein the cycle fluid is nitrogen.

9. Device for separating by cryogenic distillation of a hydrogen, carbon monoxide and methane mixture comprising a liquid CO washing column (5), a CO/CH₄ separation column (33), an exchange line (3) where the mixture is cooled and means to send at least some of the cooled mixture to the washing column, means to remove a gas at the head of the washing column, means to send the sump liquid from the washing column, possibly after purification, to the CO/CH₄ separation column, means to withdraw a liquid rich in CO from the CO/CH₄ separation column, means (49) to pressurise at least some of the liquid withdrawn and means to send at least some of the pressurised liquid at the head of the washing column and means to withdraw a liquid rich in methane in the sump of the CO/CH₄ separation column as an end product and a closed cycle (65, 67, 79, 81, 91, 93, 95, 101, 103, 105, 107, 113, 117, 167, 169, 171, 175, 177, 179, 183, 185, 189, 190, 192, 194, 201, 203) using, as a cycle fluid, nitrogen, methane, oxygen, argon, helium or hydrogen to render at least some of the separation energy, and capable of operating with at least two liquids (77, 81; 179, 186) of the closed cycle being vaporised at at least two different pressures in the exchange line.

10. Device according to claim 9 comprising a pump connected to the head of the CO/CH₄ column and to the head of the washing column.

11. Device according to claims 9 or 10, wherein the closed cycle (65, 67, 79, 81, 91, 93, 95, 101, 103, 105, 107, 113, 117, 167, 169, 171, 175, 177, 179, 183, 185, 189, 190, 192, 194, 201, 203) renders at least some of the liquefaction energy from this CH4.

12. Device according to any of claims 9 to 11, comprising a stripper column (13) to purify the sump liquid of the washing column (5) upstream of the CO/CH₄ separation column (33).
